# EUROPÄISCHE PATENTSCHRIFT

(11) **EP 0 126 269 B1**
(45) Veröffentlichungstag und Bekanntmachung des Hinweises auf die Patenterteilung: **07.01.1988**
(21) Anmeldenummer: 84104045.4
(22) Anmeldetag: 11.04.1984
(51) Int. Cl.: B22C 9/00, B22C 13/08, B22C 15/22

(54) **Verfahren und Vorrichtung zum Herstellen von Giessformen**
Method of and installation for producing moulds
Procédé et dispositif pour la production de moules

(30) Priorität: 18.05.1983 DE 3318112
(43) Veröffentlichungstag der Anmeldung: 28.11.1984
(73) Patentinhaber: Klöckner-Humboldt-Deutz Aktiengesellschaft, 51149 Köln (DE); Achinger, Michael, D-8900 Augsburg (DE)
(72) Erfinder: Schönenborn, Christian, D-5000 Köln 80 (DE); Jaeger, Erhard, Prof. Dipl.-Ing., D-4020 Mettmann (DE); Achinger, Michael, D-8900 Augsburg (DE); Wolter, Hans, D-8900 Augsburg (DE)

(56) Entgegenhaltungen:
- DE-A- 1 508 675
- DE-A- 2 916 211
- DE-A- 2 923 044
- DE-A- 2 923 062
- GB-A- 1 470 672

## Beschreibung

Die Erfindung bezieht sich auf ein Verfahren zur Herstellung einer aus Unterform und Oberform bestehenden Giessform mittels Modellplatten, bei dem aus einem rieselfähigen, warmaushärtendem Formstoff, gegebenenfalls unter Einwirkung eines Unterdruckes, an den auf Aushärtetemperatur erwärmbaren Modellplattenoberflächen eine Schale angeformt wird, die mit einem üblichen Formmaterial, insbesondere einem Nassgussformsand, gegebenenfalls unter Einwirkung einer Luftdruckdifferenz, insbesondere eines Unterdruckes, hinterfüllt wird.

Ein derart gattungsgemässes Verfahren ist aus der DE-A 2916211, welche alle Merkmale des Oberbegriffes der Ansprüche 1 und 10 aufweist, bekannt. Hierbei wird auf eine schwenkbar gelagerte, beheizbare Modellplatte ein Formkasten aufgesetzt, mit einem rieselfähigen warmaushärtenden Formstoff beschichtet und unter Einwirkung eines an der Rückseite der Modellplatte anliegenden Unterdruckes durch Anbacken und Aushärten des Formstoffes an der erhitzten Modellplattenoberfläche eine Formstoffschale gebildet. Die Dicke der Schale ist hierbei abhängig von der Aushärtzeit. Ist die gewünschte Dicke der Formstoffschale erreicht, wird die gesamte Anordnung um 180° gekippt, wobei der nicht ausgehärtete Formstoff unter Einwirkung der Schwerkraft von der Formstoffschale abfällt. Da eine derartige Formstoffschale für sich allein dem Giessdruck nicht widerstehen kann, wird sie rückseitig mit einem üblichen Formmaterial hinterfüllt und verdichtet. Dies geschieht bei dem bekannten Verfahren in der Weise, dass die Modellplatte mitsamt dem Formkasten erneut um 180° gekippt und danach mit einem giessereiüblichen Formsand, z.B. Nassgussformsand, aufgefüllt wird, der wiederum durch Einwirken einer Druckdifferenz zwischen Modellplatte und Sandoberfläche verdichtet werden soll. Anschliessend wird der Formkasten mit der so entstandenen Giessform nach oben von der Modellplatte abgehoben, wobei das Abheben durch einen von der Modellplatte her auf die Maskenformfläche einwirkenden Überdruck unterstützt wird. Auf diese Weise ist allerdings nur eine Hälfte, d.h. entweder die Unter- oder die Oberform der Giessform hergestellt worden.

Um diese Herstellungsweise zu beschleunigen, ist es aus der DE-A 2923044 bekannt, auf einem Modellplattenträger die beiden zusammengehörigen Modellplatten so anzubringen, dass die eine Modellplatte mit ihrer Wirkseite nach oben und die andere Modellplatte mit ihrer Wirkseite nach unten weist. Gegen die nach unten weisende Modellplatte wird ein darunter befindlicher Formstoffvorratsbehälter angehoben, dicht angepresst und unter Vakuumeinwirkung solange der Formstoff an die beheizte Modellplatte gesaugt, bis eine genügend dicke Formstoffschale ausgehärtet ist. Danach wird der Formstoffbehälter abgesenkt, der Modellplattenträger um 180° gedreht und in der gleichen Weise die zweite Hälfte der Giessform hergestellt. Die an den Modellplatten mit ihren Wirkseiten nach oben und unten weisenden Modellplatten werden über eine als Drehteller ausgebildete Modellplattenförderanlage in eine Hinterfülleinrichtung befördert, in der die ausgehärteten Formstoffschalen unter Vakuumeinwirkung hinterschossen werden.

Die nach den bekannten Herstellungsverfahren gefertigten Giessformen haben den Vorteil, dass äusserst massgenaue Abgüsse mit sehr guter Oberflächenbeschaffenheit erzeugt werden können. Weiterhin ist es möglich, Giessformen auch stark eingeschnittener Modellkonturen wie beispielsweise Rippenzylinder von Brennkraftmaschinen genau herzustellen.

Wesentlicher Nachteil dieser mit dem warmaushärtenden Formstoff arbeitenden Herstellungsverfahren ist jedoch die beim Aushärten des Formstoffes und auch beim Abgiessen entstehende sehr unangenehme Rauch- und Geruchsbelästigung, die auch trotz aufwendiger Absauganlagen den Herstellungsprozess der Giessform und desGussstückesfürdas in Giessereien und Formereien tätige Personal ausserordentlich erschwert und darüber hinaus auch eine Gesundheitsbelastung dieses Bedienungspersonals darstellt. Um die Rauch- und Geruchsbelästigung zu mindern, ist man zwar grundsätzlich bestrebt, die Menge des einzusetzenden Formstoffes möglichst gering zu halten, was darüber hinaus auch einen erheblichen Kostenvorteil im Hinblick auf das sehr teure Formstoffmaterial darstellen würde. Diesem Bestreben sind jedoch dadurch Grenzen gesetzt, dass die Formstoffschale eine genügende Eigenstabilität und somit eine ausreichende Wandstärke besitzen muss, um beim Entfernen des Modells von der Modellplatte nicht zu brechen. Diese Gefahr besteht selbst dann, wenn die Formstoffschalen mit Formmaterial hinterpresst sind, da es durchaus vorkommen kann, dass sich beim Abziehen der fertigen Formhälfte von der Modellplatte die Formstoffschale von der Hinterfüllung löst. Ein weiterer Nachteil der bekannten Verfahren besteht zudem noch darin, dass durch die verfahrensbedingten unterschiedlichen Verweilzeiten des warmaushärtenden Formstoffes an den erwärmten Modellplatten der Ober- und Unterform bis zur endgültigen Fertigstellung der Giessform ein thermischer Verzug der Giessform beim Abgiessen möglich ist. Um diesem entgegenzutreten, sieht beispielsweise die DE-A 2923044 vor, in die Teilungsebene der Ober- und Unterform halbkugel- oder kegelstumpfförmige Zentriermittel einzuformen, was allerdings mit einem zusätzlichen Herstellungs- und somit auch Kostenaufwand verbunden ist.

Es ist daher Aufgabe der vorliegenden Erfindung, ein gattungsgemässes Verfahren unter Vermeidung der beschriebenen Nachteile zu verbessern und somit die beim Herstellungsprozess auftretende Rauch- und Geruchsbelästigung zu verringern und weiterhin einen thermischen Verzug der Giessform auf einfache Weise zu vermeiden, wobei ein möglichst schneller Verfahrensablauf gewährleistet sein soll.

Diese Aufgabe wird erfindungsgemäss dadurch gelöst, dass die Modellplatten der beiden zusammengehörigen Unter- und Oberformen aus einer Ausgangsstellung durch eine gekoppelte Bewegung mit ihren Wirkseiten mit einem oder je einem Formstoffvorratsbehälter verbunden werden, dass in einem weiteren Arbeitsablauf unter gleichen Verfahrensbedingungen die beiden auf Aushärtetemperatur erwärmten Modellplatten gleichzeitig mit warmaushärtendem Formstoff beschichtet und an diesen die Schalen angeformt werden, dass beide Modellplatten nach dem Beschichten und Anformen der Schalen durch eine gekoppelte Bewegung in eine Hinterfüllstellung transportiert werden und dass die an beiden Modellplatten angeformten Formstoffschalen gleichzeitig mit Hilfe gleichwirkender Mittel mit Formmaterial hinterfüllt werden.

Hierdurch ist es in vorteilhafter Weise möglich, wesentliche Mengen von einzusetzendem Formstoff einzusparen, wodurch die Rauch- und Geruchsbelästigung und daneben auch Kosten für das Formstoffmaterial verringert werden können. Dies ist insbesondere darauf zurückzuführen, dass beide Formstoffschalen aufgrund der identischen Verfahrensparameter, z.B. gleiche Verweilzeit an den auf Aushärtetemperatur erwärmten Modellplatten und somit gleiche Aushärtezeit der Formstoffschale bis zum Hinterfüllvorgang, mit gleicher Plastizität und Haftfähigkeit der Formstoffschale mit dem Formmaterial praktisch direkt nach dem Anformen der Formstoffschale mit dem Formmaterial hinterfüllt werden, so dass sich das Formmaterial mit der rückseitigen und noch nicht vollständig ausgehärteten Formschale regelrecht verklebt, so dass dieses mit dem Formstoff verklebte Formmaterial als Bestandteil der ausgehärteten Formstoffschale anzusehen ist und somit einen wesentlichen Beitrag zur Tragfähigkeit dieser Formstoffmaske liefert. Hierdurch kann dieser entsprechende Anteil an schadstoffverursachendem Formstoff eingespart werden und somit mit einer sehr viel geringeren Formstoffmenge eine Formstoffmaske mit einer Festigkeit erreicht werden, die bei dem bisherigen Herstellungsverfahren nur mit vielfach dickeren Formstoffschalen möglich sind. Da die zusammengehörigen Unter- und Oberformen erfindungsgemäss gleichzeitig unter gleichen Bedingungen hergestellt werden und somit die bei den bekannten Verfahren unvermeidbar auftretenden unterschiedlichen Aushärtezeiten bzw. Wartezeiten nicht vorhanden sind, ist ein thermischer Verzug der fertigen Giessform praktisch ausgeschlossen.

Die Modellplatten können, wie in Ausgestaltung der Erfindung vorgeschlagen, aus einer durch eine gleiche Ebene bestimmte Ausgangsstellung, beispielsweise eine waagerechte Ausgangsstellung, mit den Formstoffvorratsbehältern verbunden und nach dem Anformen der Schale in eine durch eine gleiche Ebene bestimmte Hinterfüllstellung, beispielsweise ebenfalls eine waagerechte Stellung, transportiert werden. Bevorzugt wird aber die Weiterbildung des erfindungsgemässen Verfahrens, dass die beiden Modellplatten aus einer lotrechten Ausgangsstellung durch eine gegensinnige Schwenkbewegung um eine gemeinsame Schwenkachse mit den Formstoffvorratsbehältern verbunden werden. Hierbei können die Modellplatten in der Ausgangsstellung rückseitig mit lotrechter Teilu ngsebene aneinanderliegen.

Weiterhin wird vorgeschlagen, dass die Modellplatten mitsamt den Formstoffvorratsbehältern durch eine gekoppelte Drehbewegung um eine gemeinsame Drehachse in eine Formstoffbeschichtungsstellung gebracht werden und unter der Einwirkung der Schwerkraft und zusätzlich unter der Einwirkung eines Unterdruckes einer gleichen Unterdruckquelle mit Formstoff beschichtet werden. Die Entfernung des Formstoffes geschieht bevorzugt in analoger Weise, indem die beiden Modellplatten mitsamt den Formstoffvorratsbehältern aus dieser Beschichtungsstellung durch eine gekoppelte Drehbewegung in eine Horizontalstellung gebracht werden, in der der nicht ausgehärtete Formstoff von beiden Modellplattenoberflächen unter Einwirkung der Schwerkraft gleichzeitig entfernt wird.

Weitere vorteilhafte Ausbildungen des erfindungsgemässen Verfahrens sind Gegenstand der Ansprüche 7 bis 9.

Die Erfindung beinhaltet ausserdem eine Vorrichtung zur Durchführung des erfindungsgemässen Verfahrens. Diese Vorrichtung besteht, wie bekannt, aus einer Modellplattenbeschichtungseinrichtung, in der Modellplatten mit einem rieselfähigen warmaushärtendem Formstoff beschichtbar sind und an Modellplattenoberflächen gegebenenfalls unter zusätzlicher Einwirkung eines Unterdruckes je eine Schale anformbar ist, aus einer Hinterfülleinrichtung, in der die an den Modellplatten angeformten Schalen unter Einwirkung einer Luftdruckdifferenz, insbesondere eines Unterdruckes, hinterfüllbar sind und aus einer gegebenenfalls vorgesehenen Modellplattenförderanlage, und ist erfindungsgemäss dadurch gekennzeichnet, dass die Modellplattenbeschichtungseinrichtung, die Hinterfülleinrichtung und die Modellplattenförderanlage mit Mitteln zur gleichzeitigen Aufnahme der Modellplatten einer zusammengehörigen Ober- und Unterform versehen sind, dass in der Modellplattenbeschichtungseinrichtung gleichzeitig zwei zusammengehörige Modellplatten mit Formstoff beschichtbar und an diesen die Schalen anformbar sind, die in der Hinterfülleinrichtung gleichzeitig mit Formmaterial hinterfüllbar sind, und dass die zusammengehörigen Modellplatten gemeinsam in paralleler Transportstellung von der Modellplattenbeschichtungseinrichtung in die Hinterfülleinrichtung bewegbar sind.

Vorteilhafte Weiterbildungen und Ausgestaltungen der erfindungsgemässen Vorrichtung sind in den Ansprüchen 10 bis 18 angegeben, die in Zusammenhang mit der nachfolgenden Zeichnungsbeschreibung näher verdeutlicht werden. Zur weiteren Erläuterung der Erfindung wird deshalb auf die Zeichnungen verwiesen, in denen ein Ausführungsbeispiel vereinfacht dargestellt ist. Es zeigen:
Fig. 1 in einer schematischen Seitenansicht eine erfindungsgemässe Vorrichtung mit der Formstoffbeschichtungseinrichtung (A) und der Hinterfülleinrichtung (B);
Fig. 2 in einer schematischen Vorderansicht die erfindungsgemässe Modellplattenbeschichtungseinrichtung (A) mit den Modellplatten in der Ausgangsstellung;
Fig.3 eine zu Fig.2 analoge Darstellung der Modellplattenbeschichtungseinrichtung (A), in der die Modellplatten mit den Formstoffvorratsbehältern verbunden sind;
Fig.4 die Modellplattenbeschichtungseinrichtung (A) in der Formstoffbeschichtungsstellung;
Fig. 5 eine schematische Darstellung der erfindungsgemässen Hinterfülleinrichtung (B).

In den Figuren sind grundsätzlich gleichwirkende Teile mit gleichen Bezugsziffern versehen. Bevor die erfindungsgemässe Vorrichtung im einzelnen näher erläutert wird, soll vorab die erfindungsgemässe Verfahrensweise verdeutlicht werden.

In der Modellplattenbeschichtungseinrichtung A befinden sich die beiden Modellplatten 1, 1' mit den darauf montierten, den Formhohlraum abbildenden Modellhälften 2, 2' in der in Fig. 2 gezeigten lotrechten Ausgangsstellung, in der die Modellplatten 1, 1' rückwärtig aneinanderliegen. Die Modellplatten sind oben und unten in als Schienen 3, 3' ausgebildeten Haltegliedern geführt, auf denen sie horizontal von der Modellplattenbeschichtungseinrichtung A zur Hinterfülleinrichtung B verschoben werden können (Fig. 1). Die Modellplatten 1, 1' sind über diese Schienen 3, 3' in Tragrahmen 4, 4' gehalten, die um zu den Schienen 3, 3' parallele Schwenkachsen 5, 5' durch geeignete Antriebsmittel gegensinnig um 90° in eine horizontale Lage verschwenkt werden können. In der abgeschwenkten Stellung (Fig. 3) liegen die bereits aufgeheizten Modellplatten 1, 1' mit ihren Wirkseiten nach unten weisend dicht auf je einem kastenförmigen, nach oben nur wenig über den Umriss der Modelle hinaus offengehaltenen Sandbehälter 6, 6' auf, der für die Bildung von Formstoffschalen einen rieselfähigen, warmaushärtenden Formstoff 7 bekannter Art enthält. Aus der in Fig. 3 gezeigten Horizontalstellung werden die Modellplatten 1, 1' mitsamt den Formstoffvorratsbehältern 6,6' mittels eines Antriebes 10 durch eine Drehung um 180° um eine ebenfalls horizontale, jedoch rechtwinklig zu den Schwenkachsen 5, 5' verlaufende Drehachse 9 in eine Formstoffbeschichtungsstellung gebracht (Fig. 4), so dass nun die Formstoffvorratsbehälter 6, 6' auf den Modellplatten 1, 1'liegen und die Modellplatten 1, 1¹ gleichzeitig in einem parallelen Arbeitsablauf unter gleichen Verfahrensbedingungen mit dem warmaushärtenden Formstoff beschichtet werden, wobei zusätzlich durch ein an sich bekanntes Anlegen eines Vakuums der aufgeschüttete Formstoff an den Modellplattenoberflächen verdichtet werden kann. Die eingestellte Aufheiztemperatur der Modellplatten 1, 1' und die Einwirkzeit des Druckes auf die Formstoffschüttung sind für die Dicke der durch Aushärten des Formstoffes entstehende Formstoffschale massgebend. Da bei der erfindungsgemässen Verfahrensweise die Formstoffschale ausserordentlich dünn gehalten werden kann, genügen für die Formstoffaushärtung nur wenige Sekunden, so dass die beiden Formstoffvorratsbehälter 6, 6' mitsamt den von unten anliegenden Modellplatten 1, 1' praktisch sofort wieder um 180° um die Drehachse 9 in eine Horizontalstellung gebracht werden, in der der nicht ausgehärtete Formstoff in die Formstoffvorratsbehälter 6, 6' unter Einwirkung der Schwerkraft zurückfällt. Daraufhin werden mittels der beiden Tragrahmen 4, 4' die Modellplatten 1, 1', auf denen sich eine dünne Formstoffschale ausgebildet hat, die rückseitig noch ausserordentlich plastisch ist, durch eine gegensinnige Schwenkbewegung aus der Horizontalstellung um die Schwenkachsen 5, 5' von den Formstoffvorratsbehältern entfernt und weiter in die lotrechte Ausgangsstellung geschwenkt. In dieser lotrechten Ausgangsstellung werden die Modellplatten 1, 1' im sofort anschliessenden Arbeitstakt gemeinsam auf den Schienen 3, 3' von der Modellplattenbeschichtungseinrichtung A in die Hinterfülleinrichtung B verschoben (Fig. 1), wobei eine ebenfalls mit Anschlussschienen ausgerüstete Modellplattenförderanlage zwischengeschaltet sein kann. Wenn die Modellplatten 1, 1¹ mit den darauf befindlichen Formstoffschalen in der Hintereinfülleinrichtung B positioniert sind, werden zur seitlichen Begrenzung eines Hinterfüllraumes von beiden Seiten Füllrahmen 11, 11' gegen die Modellplatten 1,1' gefahren (Fig. 5). Die rückseitig offenen Seitenflächen der Füllrahmen 11, 11' werden durch Pressplatten 12, 12' abgedeckt. Nun wird das Hinterfüllmaterial, beispielsweise ein Nassgussformsand, in die Füllrahmen eingeschossen, was vorteilhaft ebenfalls wieder mittels Unterdruck erfolgen kann, insbesondere, wenn die Modellplatten 1, 1' auch für den Formstoffbeschichtungsvorgang schon mit Absaugdüsen und Vakuumanschluss ausgestattet sind, und durch Einschieben der Pressplatten 12, 12' die Füllrahmen 11, 11' mechanisch nachverdichtet. Da die Taktzeiten dieser Arbeitsstufen nur wenige Sekunden betragen, so dass die Formstoffschalen noch rückseitig plastisch sind, wenn sie in der Hinterfüllstation B hinterfüllt werden, verbindet sich das an der Formstoffschale anliegende eingeschossene und nachverdichtete Formmaterial mit der Schalenrückseite und verstärkt diese durch eine entsprechend dicke Schicht von schadstofffreiem Sand. Auf diese Weise wird nicht nur eine Erhöhung der Festigkeit der hauchdünnen Formstoffschale sondern vor allem auch ein homogener Verbund von Formstoffschalenrückseite und anliegendem Hinterfüllmaterial erzielt, so dass die Gefahr des Ablösens der Formstoffschale vom Hinterfüllblock beim Abheben der Formhälfte von der Modellplatte wesentlich verringert ist. Schliesslich hat es sich gezeigt, dass dabei auch noch die Formgenauigkeit erhöht wird, weil durch das Einschiessen und Nachverdichten des Hintefüllmaterials bei noch vorhandener Plastizität der Schale die Modellkonturen nachgeprägt werden. Nach dem Hinterfüllvorgang werden die Füllrahmen 11, 11' mit den beiden Formhälften von den Modellplatten 1, 1_{'} abgezogen, wobei zum sicheren Ablösen der Formstoffschalen von den Modellkonturen bekanntermassen ein Druckstoss durch die Modellplatte hindurch auf die Formstoffschale ausgeübt werden kann. Sind die Hälften getrennt, werden die beiden aufrecht stehenden Modellplatten 1, 1_{'} wieder auf den Schienen 3, 3_{'} von der Hinterfülleinrichtung B in die Formstoffbeschichtungsstation A und somit in die Ausgangsstellung zurückgeschoben und danach wie allgemein üblich mit etwaigen Kernen versehen. Danach werden die Formhälften, immer noch in den Füllrahmen gehalten, aneinandergeschoben, eine der beiden Pressplatten ausgeschwenkt und mit der anderen, als Presshaupt fungierenden Pressplatte die geschlossene, fertige Giessform aus den Füllrahmen herausgedrückt. Sie schliessen sich an die vorherigen Formblöcke an und werden in den Giessbereich transportiert.

Mit dem erfindungsgemässen Verfahren wird es in vorteilhafter Weise möglich, in der Formstoffbeschichtungseinrichtung A eine nahezu hautdünne Formstoffschale aufzubringen, weil die für den weiteren Abform- und Giessvorgang notwendigen Schalenstabilität durch die innige Verklebung mit der anliegenden Hinterfüllschicht erreicht wird. Hierdurch wird der Verbrauch von kunstharzpräpariertem Formstoff auf einen Bruchteil des bisher üblichen reduziert und auf diese Weise eine ganz erhebliche Verringerung der Schadstoffemission durch einen um ein vielfaches geringeren Einsatz von Phenol-Resol-Produkten bewirkt. Ausser der in erster Linie angestrebten Verbesserungen der Arbeitsbedingungen wird gleichzeitig eine beachtliche Kostenersparnis bezüglich des Formstoffverbrauches, eine Verringerung der Gefahr des thermischen Verzuges und auch ein schnellerer Fertigungsablauf infolge der notwendigerweise sich ergebenden Taktzeiten erzielt.

Die erfindungsgemässe Formstoffbeschichtungseinrichtung A weist im einzelnen einen im Grundriss rechteckigen Grundrahmen 15 auf, an dem in endseitig aufragenden Lagerböcken 16, 16_{'} ein Drehgestell 17 mit der Drehachse 9 gelagert und mit einem Drehantrieb 10 gekoppelt ist. Auf dem Drehgestell 17 sind in einem Abstand voneinander die beiden kastenförmigen Formstoffvorratsbehälter 6, 6' angeordnet, die jeweils durch einen Schieberost 8, 8', der etwa im oberen Drittel der Formstoffvorratsbehälter angebracht ist und im geschlossenen Zustand die Formstoffvorratsbehälter nach oben verschliesst, unterteilt. Zum Öffnen und Schliessen der Schieberoste 8, 8' dient eine horizontal in Grundrahmen 15 verlaufende Schubstange 19, die unter Federdruck steht und zwar in der Weise, dass die Schieberoste 8, 8' während der Drehbewegung des Drehgestells 17 einen geschlossenen Zwischenboden bilden und nur in der oberen und unteren Drehlage geöffnet sind. Für das Öffnen der Schieberoste 8, 8_{'} zu den vorgesehenen Zeitpunkten in der unteren und oberen Lage der Formstoffvorratsbehälter 6, 6' sind an einem Lagerbock 16 des Grundrahmens 15 Auflaufnokken 14 vorgesehen, durch die die Schubstange 19 betätigt und die Schieberoste in den beiden Endlagen offengehalten werden. In der Mitte des Drehgestells 17 sind die beiden Tragrahmen-4, 4' angeordnet, die um die horizontale, rechtwinklig zur Drehachse 9 liegende Schwenkachse 5, 5_{'} mittels eines angedeuteten Kolben-Zylinderaggregates durch eine gekoppelte, gegensinnige Schwenkbewegung in eine lotrechte und eine waagerechte Stellung verschwenkt werden können.

Die erfindungsgemässe Hinterfülleinrichtung B besteht im einzelnen aus einem aufragenden Maschinenständer, in dessen Mitte sich der Formraum befindet, in der die Modellplatten 1, 1' mit den aufgebrachten Formstoffschalen in lotrechter Stellung über Anschlussschienen 13, 13' zum Hinterfüllen eingefahren werden. Zur seitlichen Begrenzung des Hinterfüllraumes sind die Füllrahmen 11, 11' vorgesehen, die über einschwenkbare Pressplatten 12, 12' verschliessbar sind. Eine der Pressplatten ist mit einem langhubigen Kolben-Zylinderantrieb 18 ausgestattet, mit dem nach Fertigstellung der beiden Giessformhälften und Schliessen der Form der gesamte Formballen nach einer Seite aus den Füllrahmen 11, 11' herausgedrückt und in Richtung Giessstrecke weitergeschoben werden kann. Der Maschinenständer der Hinterfülleinrichtung B ist in vorteilhafter Weise als Hohlkörper ausgebildet und dient gleichzeitig zum Zuführen des in erheblicher Menge benötigten Hinterfüllmaterials.

## Patentansprüche

1. Verfahren zur Herstellung einer aus Unterform und Oberform bestehenden Giessform mittels Modellplatten (1, 1'), bei dem aus einem rieselfähigen, warmaushärtendem Formstoff (7, 7_{'} ), gegebenenfalls unter Einwirkung eines Unterdruckes, an den auf Aushärtetemperatur erwärmbaren Modellplattenoberflächen eine Schale angeformt wird, die mit einem üblichen Formmaterial, insbesondere einem Nassgussformsand, gegebenenfalls unter Einwirkung einer Luftdruckdifferenz, insbesondere eines Unterdruckes, hinterfüllt wird, dadurch gekennzeichnet, dass die Modellplatten (1, 1') der beiden zusammengehörigen Unter- und Oberformen aus einer Ausgangsstellung durch eine gekoppelte Bewegung mit ihren Wirkseiten mit einem oder je einem Formstoffvorratsbehälter (6, 6') verbunden werden, dass in einem weiteren Arbeitsablauf unter gleichen Verfahrensbedingungen die beiden auf Aushärtetemperatur erwärmten Modellplatten (1, 1_{'}) gleichzeitig mit warmaushärtendem Formstoff (7, 7_{'}) beschichtet und an diesen die Schalen angeformt werden, dass beide Modellplatten (1, 1') nach dem Beschichten und Anformen der Schalen durch eine gekoppelte Bewegung in eine Hinterfüllstellung transportiert werden und dass die an beiden Modellplatten (1, 1') angeformten Formstoffschalen gleichzeitig mit Hilfe gleichwirkender Mittel mit Formmaterial hinterfüllt werden.

2. Verfahren nach Anspruch 1, dadurch gekennzeichnet, dass die Modellplatten (1, 1') aus einer durch eine gleiche Ebene bestimmte Ausgangsstellung mit dem bzw. den Formstoffvorratsbehältern (6, 6') verbunden und nach dem Anformen der Schalen in eine durch eine gleiche Ebene bestimmte Hinterfüllstellung transportiert werden.

3. Verfahren nach einem der Ansprüche 1 oder 2, dadurch gekennzeichnet, dass die Modellplatten (1,1') in der Ausgangs- und der Hinterfüllstellung rückseitig aneinanderliegen.

4. Verfahren nach einem der Ansprüche 1 bis 3, dadurch gekennzeichnet, dass die beiden Modellplatten (1, 1') aus einer lotrechten Ausgangsstellung durch eine gegensinnige Schwenkbewegung um horizontale Schwenkachsen (5, 5') mit den Formstoffvorratsbehältern (6, 6') verbunden werden.

5. Verfahren nach einem der Ansprüche 1 bis 4, dadurch gekennzeichnet, dass die Modellplatten (1, 1') mitsamt den Formstoffvorratsbehältern (6, 6') durch eine gekoppelte Drehbewegung um eine gemeinsame Drehachse (9) in eine Formstoffbeschichtungsstellung gebracht werden und unter der Einwirkung der Schwerkraft und gegebenenfalls zusätzlich unter Einwirkung eines Unterdruckes einer gleichen Unterdruckquelle gleichzeitig mit Formstoff beschichtet werden.

6. Verfahren nach einem der vorangehenden Ansprüche, dadurch gekennzeichnet, dass die beiden Modellplatten (1, 1') mitsamt den Formstoffvorratsbehältern (6, 6') aus der Beschichtungsstellung durch eine gekoppelte Drehbewegung um die gemeinsame Drehachse (9) in eine Horizontalstellung gebracht werden, in der der nicht ausgehärtete Formstoff gleichzeitig von beiden Modellplattenoberflächen (1, 1') entfernt wird.

7. Verfahren nach einem der vorangehenden Ansprüche, dadurch gekennzeichnet, dass die beiden Modellplatten (1, 1') aus der Horizontalstellung durch eine gegensinnige Schwenkbewegung um die horizontalen Schwenkachsen (5, 5') von den Formstoffvorratsbehältern entfernt werden.

8. Verfahren nach einem der vorangehenden Ansprüche, dadurch gekennzeichnet, dass die Modellplatten (1, 1') in einer lotrechten Hinterfüllstellung mit je einem Formfüllrahmen (11, 11') zur seitlichen Begrenzung eines Hinterfüllraumes belegbar sind, wobei der Hinterfüllraum jeweils durch eine Pressplatte (12, 12') abschliessbar ist.

9. Verfahren nach einem der vorangehenden Ansprüche, dadurch gekennzeichnet, dass in der lotrechten Hinterfüllstellung der Modellplatten (1, 1') das Formmaterial mittels Unterdruck eingeschossen und durch mechanisches Pressen nachverdichtet wird.

10. Vorrichtung zur Durchführung des Verfahrens nach einem der Ansprüche 1 bis 9, bestehend aus einer Modellplattenbeschichtungseinrichtung (A), in der Modellplatten (1, 1') mit einem rieselfähigen, warmaushärtendem Formstoff (7) beschichtbar sind und an den Oberflächen der Modellplatten (1, 1'), gegebenenfalls unter zusätzlicher Einwirkung eines Unterdrukkes, je eine Schale anformbar ist, aus einer Hinterfülleinrichtung (B), in der die an den Modellplatten (1, 1_{'}) angeformten Schalen gegebenenfalls unter Einwirkung einer Luftdruckdifferenz, insbesondere eines Unterdruckes, hinterfüllbar sind und gegebenenfalls aus einer die Modellplattenbeschichtungseinrichtung (A) und die Hinterfülleinrichtung (B) verbindende Modellplattenförderanlage, dadurch gekennzeichnet, dass die Modellplattenbeschichtungseinrichtung (A), die Hinterfülleinrichtung (B) und die Modellplattenförderanlage mit Mitteln (3, 3', 13, 13') zur gleichzeitigen Aufnahme der Modellplatten (1, 1') einer zusammengehörigen Ober- und Unterform versehen sind, dass die Modellplattenbeschichtungseinrichtung (A) ein um eine horizontale Drehachse (9) drehbar gelagertes Drehgestell (17) aufweist, das mit zwei Formstoffvorratsbehältern (6, 6') versehen ist, sowie zwei um eine bzw. je eine horizontale Achse (5, 5') schwenkbare Tragrahmen (4,4') zur Aufnahme von zwei zusammengehörigen Modellplatten (1,1') aufweist, wobei nach einer gegensinnigen Schwenkbewegung der Tragrahmen (4, 4') aus einer lotrechten Stellung in eine Waagerechtstellung die Modellplatten (1, 1') mit ihren Wirkseiten mit den Formstoffvorratsbehältern (6, 6') gleichzeitig in Verbindung stehen.

11. Vorrichtung nach Anspruch 10, dadurch gekennzeichnet, dass die horizontalen Schwenkachsen (5,5') der Tragrahmen (4,4') rechtwinklig zu der horizontalen Drehachse (9) des Drehgestells (17) verlaufen und die Tragrahmen (4, 4') am Drehgestell (17) angelenkt sind.

12. Vorrichtung nach einem der Ansprüche 10 oder 11, dadurch gekennzeichnet, dass die Tragrahmen (4, 4') vorzugsweise als Schienen (3, 3') ausgebildete Halteglieder für die Modellplatten (1, 1') aufweisen, die mit den vorzugsweise ebenfalls als Schienen ausgebildeten Führungselementen der gegebenenfalls vorgesehenen Modellplattenförderanlage verbindbar sind.

13. Vorrichtung nach einem der Ansprüche 10 bis 12, dadurch gekennzeichnet, dass die Formstoffvorratsbehälter (6, 6') an ihren Öffnungsseiten mittels jeweils eines Schieberostes (8, 8') verschliessbar sind, wobei die Schieberoste (8, 8') über geeignete Übertragungsglieder (14, 19) wie beispielsweise federdruckbeaufschlagte Schubstangen (19) und Nocken (14) in Abhängigkeit der Drehbewegung des Drehgestells (17) betätigbar sind.

14. Vorrichtung nach einem der Ansprüche 10 bis 13, dadurch gekennzeichnet, dass die Hinterfülleinrichtung (B) einen Maschinenständer mit vorzugsweise als Schienen (13, 13') ausgebildeten Haltegliedern für die Aufnahme der Modellplatten (1, 1') aufweist, die mit den Haltegliedern (3, 3') der Formstoffbeschichtungseinrichtung (A) bzw. mit den vorzugsweise ebenfalls als Schienen ausgebildeten Führungselementen der gegebenenfalls vorgesehenen Modellplattenförderanlage verbindbar sind.

15. Vorrichtung nach einem der Ansprüche 10 bis 14, dadurch gekennzeichnet, dass der Maschinenständer der Hinterfülleinrichtung (B) jeweils gegen die Seitenfläche der beiden Modellplatten (1, 1') verschiebbare Formfüllrahmen (11, 11_{'}) zur seitlichen Begrenzung des Hinterfüllraumes aufweist und dass die Hinterfüllräume der beiden Modellplatten (1, 1') durch zum mechanischen Nachverdichten des Formmaterials geeignete Pressplatten (12, 12_{'}) abschliessbar sind, wobei zumindest eine Pressplatte (12') gegen die Modellplatte (1') verschiebbar ausgebildet ist.

16. Vorrichtung nach Anspruch 15, dadurch gekennzeichnet, dass zumindest die Pressplatte (12') einer Modellplatte (1') mit einem Antrieb (18), insbesondere einem langhubigen Kolben-Zylinderantrieb, zum Verschieben der fertigen Giessform aus den Formfüllrahmen (11, 11') versehen ist.

17. Vorrichtung nach einem der Ansprüche 10 bis 16, dadurch gekennzeichnet, dass der Maschinenständer der Hinterfülleinrichtung (B) einen Hohlraum zum Zuführen des Formmaterials aufweist.

18. Vorrichtung nach einem der Ansprüche 10 bis 17, dadurch gekennzeichnet, dass die Modellplatten (1, 1') Luftdüsen aufweisen und an eine Vakuumschiesseinrichtung anschliessbar sind.

## Claims

1. A process for the production of a casting mould formed of a lower mould part and an upper mould part by means of pattern plates (1, 1'), wherein a shell is formed from a fluid thermo-setting mould material (7, 7_{'}), possibly under the action of a negative pressure, on the pattern plate surfaces which are heatable to a setting temperature, which shell is back-filled with an ordinary mould material, especially a green mould and, possibly, with the action of an air pressure difference and, especially, a negative pressure, characterised in that the pattern plates (1, 1') of the two complementary lower and upper moulds are connected, from an initial position, by a coupled movement with their effective sides to a mould material reservoir or to a respective mould material reservoir (6, 6_{'}), that, in a further working course under the same process conditions, the two pattern plates (1, 1') heated to setting temperature are simultaneously coated with thermosetting mould material (7, 7') and the shells are formed on these, that the two pattern plates (1, 1'), after the coating and forming-on of the shells, are transported by a coupled movement into a backfilling position, and that the mould material shells formed on the two pattern plates (1, 1') are simultaneously backfilled with mould material with the aid of means of like action.

2. A process according to claim 1, characterised in that the pattern plates (1,1') are connected, out of an initial position in one and the same plane, with the mould material reservoir or reservoirs (6, 6') and are transported, after the forming-on of the shells, into a backfilling position in one and the same plane.

3. A process according to either one of claims 1 or 2, characterised in that the pattern plates (1, 1') lie with their backs against one another in the initial position and the backfilling position.

4. A process according to any one of claims 1 to 3, characterised in that the two pattern plates (1, 1') are connected, out of a vertical initial position, with the mould material reservoirs (6, 6') by a contrary pivoting movement about horizontal pivot axes (5, 5').

5. A process according to any one of claims 1 to 4, characterised in that the pattern plates (1, 1'), together with the mould material reservoirs (6, 6'), are brought by a coupled rotating movement about a common axis (9) of rotation into a mould material coating position and are simultaneously coated with mould material under the action of the force of gravity and, possibly, additionally under the action of a negative pressure of one and the same negative pressure source.

6. A process according to any preceding claim, characterised in that the two pattern plates (1, 1'), together with the moulding material reservoirs (6, 6'), are brought out of the coating position by a coupled rotating movement about the common axis (9) of rotation into a horizontal position in which the unset mould material is removed simultaneously from both pattern plate surfaces (1,1').

7. A process according to any preceding claim, characterised in that the two pattern plates (1, 1') are removed out of the horizontal position from the mould material reservoir by a contrary pivoting movement about the horizontal pivot axes (5, 5').

8. A process according to any preceding claim, characterised in that the pattern plates (1,1') in a vertical backfilling position are each coverable with a mould-filling frame (11, 11_{'}) for the lateral limitation of a backfilling chamber, and the backfilling chamber is closable in each case by a presser plate (12, 12').

9. A process according to any preceding claim, characterised in that, in the vertical backfilling position of the pattern plates (1, 1'), the mould material is injected by means of negative pressure and is re-compacted by mechanical pressure.

10. Apparatus for carrying out the process according to any one of claims 1 to 9, comprising a pattern plate coating device (A) wherein pattern plates (1,1') are coatable with a fluid thermo-setting mould material (7) and a shell is formable on each of the surfaces of the pattern plates (1, 1'), possibly with the additional action of a negative pressure, a backfilling device (B) in which the shells formed on the pattern plates (1, 1') are backfillable, possibly under the action of an air pressure difference and especially a negative pressure, and possibly of a pattern plate conveyor installation connecting the pattern plate coating device (A) and the backfilling device (B), characterised in that the pattern plate coating device (A), the backfilling device (B) and the pattern plate conveying installation are provided with means (3, 31, 13,131) for the simultaneous reception of the pattern plates (1, 1') of complementary upper and lower moulds, that the pattern plate coating device (A) has a pivot mounting (17) mounted rotatably about a horizontal pivot axis (9), which mounting is provided with two mould material reservoirs (6, 6'), and two carrier frames (4, 4') pivotable about a horizontal axis or respective horizontal axes (5,5') for the reception of two associated pattern plates (1, 1'), and that, after an oppositely-directed pivoting movement of the carrier frames (4,4') out of a vertical position into a horizontal position, the pattern plates (1, 1') are simultaneously in connection by their effective sides with the mould material reservoirs (6, 6').

11. Apparatus according to claim 10, characterised in that the horizontal pivot axes (5, 5') of the carrier frames (4,4') extend at right angles to the horizontal axis (9) of rotation of the pivot mounting (17) and the carrier frames (4, 4_{'}) are articulated to the pivot mounting (17).

12. Apparatus according to claim 10 or 11, characterised in that the carrier frames (4, 4') comprise retaining members, preferably formed as rails (3, 3'), for the pattern plates (1,1'), which are connectable with the guide elements, preferably likewise formed as rails, of the possibly-provided pattern plate conveying installation.

13. Apparatus according to any one of claims 10 to 12, characterised in that the mould material reservoirs (6, 6_{'}) are each closable on their opening sides by means of a respective sliding grid (8, 8'), and the sliding grids (8, 8') are actuatable through suitable transmission members (14, 19), such as for example spring-pressure-loaded push rods (19) and cams (14), in dependence upon the rotating movement of the pivot mounting (17).

14. Apparatus according to any one of claims 10 to 13, characterised in that the backfilling device (B) comprises a machine stand with retaining members preferably formed as rails (13, 13') for the reception of the pattern plates (1, 1') which are connectable with the retaining members (3, 3') of the mould material coating device (A) and/or with the guide elements, preferably likewise formed as rails, of the possibly-provided pattern plate conveying installation, as the case may be.

15. Apparatus according to any one of claims 10 to 14, characterised in that the machine stand of the backfilling device (B) comprises mould-filling frames (11, 11') each displaceable against the side face of the two pattern plates (1, 1') for the lateral definition of the backfilling chamber, and that the backfilling chambers of the two pattern plates (1, 1') are closable by presser plates (12, 12') suitable for the mechanical re-compacting of the mould material, at least one pressure plate (12') being made displaceable against the pattern plate (1 ').

16. Apparatus according to claim 15, characterised in that at least the presser plate (12') of one pattern plate (1') is provided with a drive system (18), especially a long-stroke piston-cylinder drive system, for the displacement of the finished casting mould out of the mould-filling frames (11, 11').

17. Apparatus according to any one of claims 10 to 16, characterised in that the machine stand of the backfilling device (B) comprises a cavity for the feed of the mould material.

18. Apparatus according to any one of claims 10 to 17, characterised in that the pattern plates (1, 1') comprise air nozzles and are connectable to a vacuum-blast device.

## Revendications

1. Procédé pour la fabrication d'un moule composé d'une forme de-dessous et d'une forme de-dessus au moyen de plaques modèles (1, 1_{'}), dans lequel une coquille est formée sur des surfaces de plaques modèles chauffables à la température de durcissement, à partir d'un produit de moulage de coquille (7, 7'), le cas échéant sous l'action d'un vide, qui est rempli d'un matériau de moulage courant, en particulier d'un sable humide de moulage de fonte, le cas échéant sous l'action d'une différence de pression d'air, en particulier d'un vide, caractérisé en ce que les plaques modèles (1, 1') des deux formes de-dessous et de-dessus allant ensemble sont reliées avec leurs faces actives avec un réservoir de réserve de produit de moulage de coquille (6, 6'), ou bien un réservoir pour chacune, dans un mouvement accouplé, à partir d'une position de départ, en ce que les deux plaques modèles (1, 1') chauffées à la température de durcissement sont garnies simultanément de produit de moulage de coquille (7, 7') thermodurcissable, dans un processus suivant du travail, sous des conditions identiques de procédé et que les coquilles sont formées sur celles-ci, en ce que les deux plaques modèles (1, 1') sont transportées après garnissage et mise en forme des coquilles, par un mouvement accouplé, en une position de remplissage et en ce que les coquilles en produit de moulage de coquilles formées sur les deux plaques modèles (1, 1') sont remplies simultanément de matériau de moulage à l'aide de moyens d'action identiques.

2. Procédé selon la revendication 1, caractérisé en ce que les plaques modèles (1, 1') sont reliées, depuis une position de départ déterminée par un même plan, avec le, respectivement les réservoirs de réserve de produit de moulage de coquille (6, 6') et sont transportées après formage des coquilles en une position de remplissage déterminée par un plan identique.

3. Procédé selon l'une des revendications 1 ou 2, caractérisé en ce que les plaques modèles (1, 1_{'}) sont posées l'une contre l'autre dos-à-dos dans la position de départ et dans la position de remplissage.

4. Procédé selon l'une des revendications 1 à 3, caractérisé en ce que les deux plaques modèles (1, 1') sont reliées avec les réservoirs de réserve de produit de moulage de coquille (6, 6_{'}) depuis une position de départ verticale, par un mouvement de basculement en sens contraire autour d'axes de rotation horizontaux (5,5' ).

5. Procédé selon l'une des revendications 1 à 4, caractérisé en ce que les plaques modèles (1, 1') sont amenées ensemble avec les réservoirs de réserve de produit de moulage de coquille (6, 6') en une position de garnissage en produit de moulage de coquille, par un mouvement de rotation accouplé autour d'un axe commun de rotation (9) et sont garnies simultanément avec du produit de moulage de coquille sous l'action de la pesanteur et, le cas échéant, supplémentairement sous l'action d'un vide d'une même source de vide.

6. Procédé selon l'une des revendications précédentes, caractérisé en ce que les deux plaques modèles (1, 1') sont amenées ensemble avec les réservoirs de réserve de produit de moulage de coquille (6, 6_{'}), à partir de la position de garnissage jusqu'à une position horizontale par un mouvement accouplé autour de l'axe commun de rotation (9), dans laquelle le produit de moulage de coquille qui n'est pas durci est éliminé simultanément des surfaces des deux plaques modèles (1, 1').

7. Procédé selon l'une des revendications précédentes, caractérisé en ce que les deux plaques modèles (1, 1') sont éloignées des deux réservoirs de réserve de produit de moulage de coquille à partir de la position horizontale, par un mouvement de basculement en sens opposé autour des axes de basculement horizontaux (5, 5_{'}).

8. Procédé selon l'une des revendications précédentes, caractérisé en ce que les plaques modèles (1, 1') sont recouvrables chacune dans une position de remplissage verticale avec un cadre de remplissage de moule (11, 11') pour la limitation latérale d'un espace de remplissage, l'espace de remplissage étant chaque fois obturable par une plaque de pressage (12,12').

9. Procédé selon l'une des revendications précédentes, caractérisé en ce que le matériau de moulage est introduit au moyen d'un vide dans la position verticale de remplissage des plaques modèles (1, 1') et compressé ensuite par pressage mécanique.

10. Equipement pour l'exécution du procédé selon l'une des revendications 1 à 9, composé d'un dispositif de garnissage (A) de plaques modèles, dans lequel des plaques modèles (1, 1') peuvent être recouvertes d'un produit de moulage de coquilles (7) fluide, thermodurcissable et sur les surfaces desquelles plaques modèles (1, 1') une coquille peut être formée sur chacune, le cas échéant sous l'action supplémentaire d'un vide, composé également d'un dispositif de remplissage (B) dans lequel les coquilles formées sur les plaques modèles (1, 1') peuvent être remplies, le cas échéant sous l'action d'une différence de pression d'air, en particulier d'un vide, et composé, le cas échéant, d'une installation de manutention reliant le dispositif de garnissage des plaques modèles (A) et le dispositif de remplissage (B), caractérisé en ce que le dispositif de garnissage des plaques modèles (A), le dispositif de remplissage (B) et l'installation de manutention des plaques modèles sont pourvus de moyens (3, 3',13,13') destinés à la saisie simultanée des plaques modèles (1, 1') d'une forme de-dessus et d'une forme de-dessous allant ensemble, en ce que le dispositif de garnissage des plaques modèles (A) possède un châssis tournant (17) monté rotatif autour d'un axe de rotation horizontal (9), qui est pourvu de deux réservoirs de réserve de produit de moulage de coquille (6, 6'), ainsi que présentant deux châssis supports basculants (4, 4') autour d'un, respectivement chacun autour d'un axe horizontal (5, 5'), pour recevoir deux plaques modèles (1, 1') allant ensemble, lesquelles plaques modèles, après un mouvement de basculement en sens opposé des deux châssis support (4, 4') à partir d'une position verticale jusqu'à une position horizontale, ont simultanément leur face active en liaison avec les réservoirs de réserve de produit de moulage de coquille (6, 6').

11. Equipement selon la revendication 10, caractérisé en ce que les axes de basculement horizontaux (5, 5') des châssis support (4,4') sont situés perpendiculairement à l'axe horizontal de rotation (9) du châssis tournant (17) et que les châssis support (4, 4') sont articulés sur le châssis tournant (17).

12. Equipement selon l'une des revendications 10 à 11, caractérisé en ce que les châssis supports (4, 4') possèdent des organes de maintien pour les plaques modèles (1, 1') avantageusement en forme de glissières, qui sont rattachables avec les éléments de guidage de l'installation de manutention des plaques modèles qui est prévue le cas échéant, et qui sont également formées avantageusement en forme de glissières.

13. Equipement selon la revendication 12, caractérisé en ce que les réservoirs de réserve de produit de moulage de coquille (6, 6') sont obturables à leurs côtés d'ouverture au moyen d'une grille d'alimentation pour chacun (8, 8'), les grilles d'alimentation (8, 8') étant actionnables par des membres de transmission appropriés (14, 19_{'}) comme, par exemple, des barres de poussée (19) et des cames (14) soumises à l'action de ressorts, en fonction du mouvement de rotation du châssis tournant (17).

14. Equipement selon l'une des revendications 10 à 13, caractérisé en ce que le dispositif de remplissage (B) possède un support machine ayant pour la réception des plaques modèles (1, 1_{'}) des organes de maintien avantageusement sous la forme de glissières, qui sont rattachables avec les organes de maintien (3, 3') du dispositif de garnissage en produit de moulage de coquille (A) respectivement avec les éléments de guidage ayant avantageusement la forme de glissières de l'installation de manutention de plaques modèles qui est prévue le cas échéant.

15. Equipement selon l'une des revendications 10 à 14, caractérisé en ce que le support machine du dispositif de remplissage de matériau de moulage (B) possède chaque fois des cadres de remplissage de moules (11, 11_{'}) déplaçables contre les faces latérales des deux plaques modèles (1, 1') pour la limitation latérale de l'espace de remplissage, et en ce que les espaces de remplissage des deux plaques modèles (1, 1') sont obturables par des plaques de pressage (12, 12_{'}) appropriées pour comprimer ultérieurement le matériau de moulage, une plaque de pressage (12') au moins étant formée pour être mobile contre la plaque modèle (1_{'}).

16. Equipement selon la revendication 15, caractérisé en ce qu'au moins la plaque de pressage (12') d'une plaque modèle (1') est pourvue d'un entraînement (18), en particulier d'un entraînement piston-cylindre à longue course, pour le déplacement des moules terminés à partir des cadres de remplissage de moules (11, 11').

17. Equipement selon l'une des revendications 10 à 16, caractérisé en ce que le support machine du dispositif de remplissage (B) présente un espace creux pour l'amenée du matériau de moulage.

18. Equipement selon l'une des revendications 10 à 17, caractérisé en ce que les plaques modèles (1, 1') possèdent des buses d'air et peuvent être raccordées à un dispositif d'extraction de vide.
